# EUROPÄISCHE PATENTSCHRIFT

(11) **EP 1 148 021 B1**
(45) Veröffentlichungstag und Bekanntmachung des Hinweises auf die Patenterteilung: **15.04.2009**
(21) Anmeldenummer: 01102924.6
(22) Anmeldetag: 08.02.2001
(51) Int. Cl.: B66B 13/22

(54) **Türkontakt**
Door switch
Contact pour porte

(30) Priorität: 11.04.2000 DE 10017832
(43) Veröffentlichungstag der Anmeldung: 24.10.2001
(73) Patentinhaber: Hans & Jos. Kronenberg GmbH, 51427 Bergisch Gladbach (DE)
(72) Erfinder: Wirth, Dieter, 57368 Lennestadt (DE)
(74) Vertreter: Lippert, Stachow & Partner

(56) Entgegenhaltungen:
- CH-A- 278 707
- FR-A- 1 414 999
- GB-A- 294 025

## Beschreibung

Die Erfindung betrifft einen Türkontakt als Überbrückungskontakt mit einem Gehäuse und mit zumindest zwei in dem Gehäuse angeordneten elektrischen Kontaktelementen, wobei zumindest je zwei der Kontaktelemente durch eine einem ersten Türflügel zuordenbare Kontaktbrücke unter Schließung eines elektrischen Stromkreises überbrückbar sind.

Derartige Überbrückungskontakte werden bei Türen verwendet, um das Schließen bzw. Öffnen der Tür, z.B. einer Aufzugstür, sicher überwachen zu können. So können z.B. erst bei geschlossener Tür und damit bei überbrücktem Türkontakt bzw. geschlossenem Stromkreis bestimmte Einrichtungen aktiviert werden, z.B. ein Aufzug in Gang gesetzt werden. Der Kontakt wird hierbei zumeist benachbart der Tür angeordnet und an der Türzarge oder einem neben der Tür angeordneten Wandbereich befestigt, wobei die Kontaktbrücke an der Tür angeordnet und mit dieser bewegbar ist.

Bei zweiflügeligen Türen ist es dementsprechend zur Überwachung der Schließstellung der Tür notwendig, jedem der Türflügel einen Türkontakt an der Türzarge bzw. einem benachbarten Wandbereich zuzuordnen. Für bestimmte Anwendungsfälle ist es dann erforderlich, die beiden Türkontakte mittels einer Drahtbrücke über die jeweiligen Kontaktelemente kurzzuschließen. Des weiteren müssen die beiden Türkontakte jeweils in Bezug auf die korrespondierenden Überbrückungskontakte ausgerichtet werden, damit die Stifte der Überbrückungskontakte exakt mit den korrespondierenden Kontaktelementen zur Anlage kommen und Verkantungen der Kontaktelemente, ein Abrutschen der Stifte von den Kontaktelementen oder andere Fehlfunktionen vermieden werden. Der Aufwand bei der Herstellung, aber insbesondere auch bei der Montage herkömmlicher Türkontakte ist somit vergleichsweise hoch.

Die GB 294025 beschreibt einen Schalter eines Aufzuges, der an der Aufzugskabine angeordnet ist, welcher zwei schwenkbar gelagerte Kontaktelemente aufweist und die Verfahrung der Aufzugskabine in ihre Sollposition anzeigt.

Der Erfindung liegt die Aufgabe zugrunde, einen Türkontakt zu schaffen, der einfach herstellbar und leicht montierbar ist.

Die Aufgabe wird durch einen Türkontakt gelöst, bei welchem in dem Gehäuse zumindest eine weitere Kontaktelementanordnung mit zumindest einem Paar von elektrischen Kontaktelementen vorgesehen ist, die durch eine weitere Kontaktbrücke überbrückbar sind, welche einem weiteren Türflügel zuordenbar ist, wobei beide Kontaktelementanordnungen derart angeordnet sind, dass sie von an verschiedenen Türflügeln einer mehrflügeligen Tür angeordneten Kontaktbrücken überbrückbar sind. Zur Überwachung der Schließstellung einer mehrflügeligen Tür ist somit nur noch ein einziger Türkontakt zwischen beiden Türflügeln in deren Schließstellung zu montieren. Des weiteren ist es auch nicht mehr erforderlich, zwei unabhängige Türkontakte zu den jeweiligen Kontaktbrücken hin auszurichten, da durch die erfindungsgemäße Anordnung der den unterschiedlichen Kontaktbrücken zugeordneten Kontaktelemente in einem Gehäuse bei der Ausrichtung des Gehäuses gleichzeitig eine Ausrichtung der Kontaktelemente beider Kontaktelementanordnungen zu den korrespondierenden Kontaktbrücken erfolgt. Ist es des weiteren erforderlich, die den unterschiedlichen Kontaktbrücken zugeordneten Kontaktelemente miteinander zu überbrücken, so können diese Arbeiten bereits vor der Montage des Türkontaktes erfolgen, da in dem Gehäuse die den beiden Kontaktbrücken zugeordneten Kontaktelemente bereits vereinigt sind. Die Überbrückung kann gegebenenfalls auch bereits werksseitig erfolgen. Der Montageaufwand des erfindungsgemäßen Türkontaktes ist somit erheblich vereinfacht.

Der erfindungsgemäße Türkontakt ist sowohl bei Schiebetüren als auch bei Schwenktüren bei entsprechender Anordnung der Kontaktelemente einsetzbar. Unter einer Tür seien hierbei auch Klappen oder andere plattenförmige Verschlußteile für Öffnung verstanden.

Ist der erfindungsgemäße Türkontakt zur Überwachung der Schließstellung einer zweiflügeligen Schiebetür wie z.B. einer zweiflügeligen Aufzugstür vorgesehen, so sind vorzugsweise die von den beiden unabhängigen Kontaktbrücken jeweils überbrückbaren Kontaktelemente auf gegenüberliegenden Seiten des Gehäuses angeordnet und durch aus einander entgegengesetzten Richtungen heranführbare Kontaktbrücken überbrückbar. Der Türkontakt weist somit eine bezüglich der Schieberichtung der Türen senkrecht stehende Symmetrieebene auf.

Bei zweiflügeligen Schwenktüren können die Kontaktelemente nebeneinander bzw. gleichsinnig orientiert parallel zueinander angeordnet sein, so daß beide an den Schwenkflügeln angeordnete Kontaktbrücken in gleicher Richtung auf den Türkontakt zugeschwenkt mit den zugeordneten Kontaktelementen zur Anlage bringbar sind.

Die Kontaktelementanordnung des erfindungsgemäßen Türkontaktes kann natürlich auch andere Geometrien aufweisen und an andere Schließstellungen der mehrflügeligen, insbesondere zweiflügeligen, Tür angepasst sein. So können beispielsweise die Kontaktelemente bzw. die Längsachsen der Federelemente einen Winkel von beipielsweise 90° einschließen wenn die Türflügel bei geschlossener Tür einen solchen Winkel einschliessen. Schließt die an den Türen angeordnete Kontaktbrücke einen Winkel zu dem zugeordneten Türblatt auf, so kann die Längserstreckung der Kontaktelemente bzw. der Federelemente auch einen hiervon unterschiedlichen geeigneten Winkel zu der Heranführungsrichtung des Türblattes aufweisen.

Die Kontaktelemente sind vorzugsweise federnd gelagert, wozu Blattfedern, Wendel- bzw. Spiralfedern oder vorzugsweise Kegelstumpffedern verwendet werden, wobei die Wendel- bzw. Spiralfedern oder Kegelstumpffedern unter Zug, vorzugsweise unter Druck belastbar sein können. Die Federelemente, insbesondere die Kegelstumpffedern können Teil des jeweiligen Stromkreises sein.

Nach einer vorteilhaften Ausführungsform sind die Kontaktelemente der ersten Kontaktelementanordnung mit den Kontaktelementen der zweiten Kontaktelementanordnung elektrisch leitend verbindbar oder verbunden. Hierzu kann ein Bereich des Gehäuses zur Aufnahme bzw. Durchführung eines Überbrückungsgliedes ausgebildet sein, ggf. durch Anordnung eines wahlweise demontierbaren Gehäusebereichs oder einem demontierbaren Trennelement, das mit Sollbruchstellen oder lösbaren Befestigungsbereichen ausgestattet sein kann, wobei das Überbrückungsglied beipielsweise als Draht oder als plättchenförmiges Bauteil mit Kontaktpolen oder auf andere geeignete Weise ausgeführt sein kann. Der das Überbrückungsglied aufnehmende Gehäusebereich kann derart ausgebildet sein, daß das Überbrückungsglied kraft- und/oder formschlüssig an dem Gehäuse festlegbar ist. Hierdurch liegen bei gleichzeitiger Überbrükkung der Kontaktelementanordnungen durch die an den Türen vorgesehenen Kontaktbrücken sämtliche Kontaktelemente des Türkontaktes auf gleichem Potential, wobei die beiden o.g. Kontaktelemente der ersten und zweiten Anordnung mit weiterführenden elektrischen Leitungen stromführend verbunden sein können.

Zum Aufbau dieser Anordnung können den Kontaktelementen jeweils elektrische Ableitelemente zur Kontaktierung mit elektrischen Leitungen zugeordnet sein, wobei zumindest je eines der Ableitelemente mit Kontaktelementen der ersten und zweiten Anordnung stromführend miteinander verbindbar sind. Hierzu sind diese beiden Ableitelemente vorzugsweise eng benachbart im Gehäuse angeordnet, z.B. mit einem Abstand von weniger als 5 mm, z.B. lediglich 2 bis 3 mm, wobei der Abstand noch ausreichend ist, um Luft- oder Kriechströme auf einem vorgegebenen und noch akzeptablen Niveau zu halten. Es versteht sich, dass die jeweilige Höhe der Kriech- und/oder Luftströme unter vorher definierten Bedingungen gemessen wird, wobei die Versuchsbedingungen frei gewählt oder einem üblichen Standard entsprechen können, sofern sie ausreichend definiert sind, um reproduzierbare Ergebnisse zu liefern.

Nach einer weiteren Ausführungsform kann der Türkontakt derart ausgebildet sein, daß die Kontaktelemente der ersten und der zweiten Anordnung von Kontaktelementen, die jeweils durch eine türseitige Kontaktbrücke überbrückbar sind, voneinander getrennt sind. Die beiden Kontaktelementanordnungen können somit auf unterschiedlichem Potential liegen, wenn die Tür geschlossen ist, so daß unabhängige Steuerungsfunktionen realisierbar sind.

Dadurch, daß die Kontaktelemente der ersten und zweiten Kontaktelementanordnungen bei Bedarf durch ein geeignetes Überbrückungsglied überbrückbar sind, kann zwischen zwei verschiedenen Schaltungsvarianten des Türkontaktes gewählt werden, ohne den Türkontakt austauschen zu müssen. Der Türkontakt ist hierzu vorzugsweise derart ausgeführt, daß zum Einbau des Überbrückungsgliedes lediglich der Deckel des Türkontaktes zu demontieren ist, um das Überbrückungsglied bestimmungsgemäß in den Türkontakt einsetzen zu können. Unter dieser Ausführungsform sind auch solche Türkontakte zu verstehen, bei denen elektrisch unverbundene Kontaktelemente verschiedener Kontaktelementanordnungen austauschbar sind und gegen bereits mit einem Überbrückungslied verbundene Kontaktelemente ersetzt werden können, wobei das Überbrückungsglied die den Kontaktelementen jeweils zugeordneten Ableitelemente kontaktieren kann.

Sind die beiden einander gegenüberliegenden Kontaktelementanordnungen voneinander getrennt, so führt jeweils ein Strompfad über eine elektrische Leitung zu einem der Kontaktelemente und über die an einer Tür angeordnete Kontaktbrücke zu dem zweiten Kontaktelement zu der entsprechenden elektrischen Ableitung.

Vorzugsweise sind auf dem Weg der stromführenden Verbindung zwischen den beiden stromführend miteinander verbindbaren oder verbundenen Kontaktelementanordnungen (bzw. deren Ableitelementen) Mittel zur Verringerung von Kriech- und/oder Luftströmen vorgesehen. Diese Mittel können derart wirken, dass sie den Strompfad entlang der Verbindungslinie der beiden Kontaktelementanordnungen verlängern, wobei diese Mittel von einem Überbrückungsglied elektrisch leitend überbrückbar sind. Als Mittel zur Verlängerung des Strömungspfades kann eine Trennwand bzw. ein Unterbrechungssteg vorgesehen sein, der an dem Gehäuse befestigt oder einteilig angeformt sein kann und der sich über die Verbindungslinie der beiden Kontaktelementanordnungen bzw. deren Ableitelemente erstreckt, wodurch ein möglicher Weg von Kriechströmen verlängert wird. Durch die mechanische Entfernung der Trennwand bzw. des Unterbrechungssteges kann die Anordnung eines Überbrückungsgliedes zwischen den benachbarten Ableitelementen erleichtert werden. Hierzu können entsprechende Sollbruchstellen an der Trennwand bzw. dem Unterbrechungssteg vorgesehen sein, es kann auch lediglich die Wandstärke dieser Bereiche entsprechend gewählt sein, so daß die Trennwand bzw. der Steg mittels einer Zange oder dergleichen abgebrochen werden können, ohne die angrenzenden Bereiche des Gehäuses zu beschädigen.

Zur Verlängerung des Weges der stromführenden Verbindung zwischen den benachbarten Ableitelementen können auch eine oder mehrere nutenförmige Vertiefungen bzw. Hinterschneidungen in dem Gehäuse vorgesehen sein oder auch Potentialsenken, die Kriechströme ableiten.

Um den erfindungsgemäßen Türkontakt wahlweise in verschiedenen Schaltungsanordnungen einsetzen zu können, d.h. wahlweise mit oder ohne Überbrückungselementen, können die Eintrittsöffnungen für die elektrischen Zu- bzw. Ableitungen im Gehäuse zumindest teilweise mit an einem Gehäusebereich angeformten und entfernbaren Abdeckelementen versehen sein. Die Abdeckelemente können z.B. an dem Basisteil des Gehäuses oder an dem das Gehäuse verschließenden Deckel angeformt sein. Die Abdeckelemente können lediglich einseitig oder mit Sollbruchstellen an dem Gehäuse angeformt sein, so daß diese einfach mittels z.B. einer Zange abbrechbar sind.

Die Erfindung wird nachfolgend beispielhaft beschrieben und innerhalb der Figuren beispielhaft erläutert. Es zeigen:
- Figur 1: einen Türkontakt mit abgenommenem Deckel in perspektivischer Darstellung (unten) mit einer Darstellung der Kontaktelemente mit Ableitelementen (oben),
- Figur 2: eine Darstellung eines Kontaktelementes mit Ableitelement nach Figur 1,
- Figur 3: eine perspektivische Darstellung einer zweiten Ausführungsform eines Türkontaktes (unten) mit einer Darstellung der über die Ableitelemente elektrisch verbundenen Kontaktelemente (oben),
- Figur 4: eine Darstellung eines Paars von Kontaktelementen mit Ableitelementen nach Figur 3.

Figur 1 zeigt einen erfindungsgemäßen Türkontakt mit einem Gehäuse 1 und 2 einander gegenüberliegenden Kontaktelementanordnungen 2, 3, die jeweils zwei Kontaktelemente 4 aufweisen, die untereinander baugleich sind. Die beiden Kontaktelemente 4 der Anordnungen 2, 3 können jeweils durch eine nicht dargestellte Kontaktbrücke elektrisch leitend überbrückt werden, wozu Stifte der Kontaktbrücke in die parallel zueinander angeordneten Eintrittsöffnungen 5 des Gehäuses eingeführt werden können. Die Kontaktbrücken sind hierbei an den Türflügeln der Tür angebracht, deren Schließstellungen zu überwachen ist. Der Türkontakt ist hierbei mittig zwischen den Türen an der Türzarge oder dem angrenzenden Wandbereich angeordnet, so daß beim Schließen der Tür die beiden zugehörigen Kontaktbrücken mit dem Türkontakt bestimmungsgemäß zum Eingriff gebracht werden können.

Die Kontaktelemente 4 sind jeweils als Kegelstumpffedern ausgeführt, die aus einem spiralförmig gewickeltem Band mit vorzugsweise rechtwinkeligem bzw. rechteckigem Querschnitt bestehen. Die einzelnen Windungen der Federn überlappen einander, wodurch eine Selbstzentrierung der Kontaktflächen beim Niederdrücken der druckbeanspruchten Federn erfolgt. Die Druckplatten 6 mit den stirnseitigen Kontaktflächen 7 sind hierzu an den Kegelstumpffedern 8 dauerhaft befestigt, vorteilhafterweise angeschweißt, wobei an den gegenüberliegenden Enden des die Feder bildenden Bandes Ableitelemente 9 elektrisch leitend, in diesem Falle durch eine Punktschweißverbindung, angeordnet sind. Die Ableitelemente 9 weisen Durchgangsöffnungen zur Einführung einer Schraube auf, um zur Festlegung der elektrischen Ableitung dienenden Klemmen anzuschrauben als auch die Ableitelemente 9 an dem Gehäuse zu befestigen.

Dadurch, daß das Gehäuse 2 jeweils durch eine an einer Tür angeordnete Kontaktbrücke überbrückbare Kontaktelementanordnungen aufweist, ist zur Überwachung der Schließstellung einer doppelflügeligen Tür, etwa einer Schiebetür, lediglich ein Türkontakt zu montieren, der bereits sämtliche erforderlichen Kontaktelemente sowie die zur elektrisch leitenden Verbindung derselben erforderlichen Einrichtungen aufweist. Durch die bestimmungsgemäße Montage des Türkontaktes sind dann bereits beide Kontaktelementanordnungen zu den jeweiligen Kontaktbrücken hin ordnungsgemäß ausgerichtet, wodurch sich der Montageaufwand erheblich vereinfacht.

Um elektrische Leitungen zu den Ableitelementen 9 führen zu können, sind Kabeldurchführungen 10 vorgesehen. Um eine möglichst kompakte Bauweise zu ermöglichen, weisen die Ableitelemente an beiden gegenüberliegenden Kontaktelementanordnungen einen nur geringen Abstand von einigen Millimetern auf, wobei die Aufnahmeräume für die Ableitelemente 9 durch eine Trennwand 11, die der Höhe der Gehäusehöhe entspricht, voneinander abgekapselt sein können, wodurch um Luft- und/oder Kriechströme sicher verhindert sind. Die Aufnahmeräume für die verschiedenen Kontaktelementanordnungen sind somit durch die Trennwand vollständig voneinder getrennt.

Im einfachsten Falle ist das Gehäuse 1 daher entlang beider parallel zu der Gehäuseebene verlaufenden Hauptachsen spiegelsymmetrisch ausgeführt. Das Gehäuse kann auch nur symmetrisch zu einer Hauptachse ausgeführt sein, wobei die Kontaktelemente der verschiedenen Kontaktelementanordnungen bei bestimmungsgemäß montiertem Türkontakt paarweise oder insgesamt auf einer Höhe angeordnet sind. Die Kontaktelemente können hierbei unter Einwirkung der an den Türen vorgesehenen Kontaktbrücken in entgegengesetzten Richtungen oder z.B. beim Einsatz bei Schwenktüren in der gleichen Richtung bewegbar sein, um eine Bewegung der Kontaktelemente unter währender Kontaktierung durch die Kontaktbrücke zu ermöglichen.

Nach der gezeigten Ausführungsform ist das Gehäuse derart ausgebildet, daß zwischen zumindest zwei Kontaktelementen der beiden gegenüberliegenden Kontaktelementanordnungen ein stromleitendes Überbrückungsglied anordenbar ist. Die Überbrückung kann hier über die Ableitelemente 9 erfolgen, gegebenenfalls können auch die Kontaktelemente 4 unmittelbar überbrückt werden. Zur Anordnung des Überbrückungsgliedes, das an den Kontaktelementen bzw. Ableitelementen dauerhaft oder lösbar befestigt sein kann, ist in dem Gehäuse eine die gegenüberliegenden Kontaktelementanordnungen verbindende Durchführung 12 vorgesehen. Diese Durchführung ist nach dem Ausführungsbeispiel in der Verbindungslinie der Ableitelemente 9 in das Gehäuse eingebracht und weist Mittel zur Minimierung von Kriech- bzw. Luftströmen in Form eines Stegs bzw. einer Trennwand 13 auf, der bzw. die über die Höhe der Kontaktflächen der Ableitelemente 9 nach oben vorsteht sowie die Durchführung 12 zumindest auf der Verbindungslinie der Ableitelemente, vorzugsweise aber über die gesamte Breite, überbrückt und hierdurch den Strompfad von möglichen Kriechströmen verlängert. Alternativ könnte das Gehäuse an der Verbindungslinie der Ableitelemente auch mit einer grabenförmigen Vertiefung versehen sein. Die Höhe des Steges 13 ist so bemessen, daß zwischen diesen und dem nicht dargestellten Gehäusedeckel ein an den Ableitelementen 9 angreifendes Überbrückungselement anordenbar ist.

Bei dem in Figur 1 dargestellten Türkontakt können somit die einander gegenüberliegenden Kontaktelementanordnungen, die jeweils durch eine Kontaktbrücke überbrückt werden, auf unterschiedlichem Potential liegen bzw. unterschiedlichen Einrichtungen wie Steuerungs- oder Signaleinrichtungen zugeordnet sein. Hierzu sind die Ableitelemente 9 der beiden Kontaktelementanordnungen unabhängig voneinander an die entsprechenden elektrischen Zuleitungen anzuschließen. Die an einem Teil der Kabeldurchführungen 10 vorgesehenen einstückig an dem Gehäuse 1 angeformten Abdeckelemente 14 sind hierzu zu entfernen bzw. wegzubrechen. Jedem der Ableitelemente 9 wird somit eine elektrische Zuleitung zugeordnet.

Alternativ kann, wie in Fig. 3 gezeigt, der Türkontakt bei identischem Gehäuse mit einem internen Überbrückungsglied 15 versehen sein, welches die einander gegenüberliegenden Kontaktelementanordnungen elektrisch leitend verbindet. Das Überbrückungsglied 15 übergreift hierzu den Steg 13, wobei nach den Figuren 3, 4 das stegförmige Überbrückungsglied 15 an den Ableitelementen 9 befestigt bzw. angeschweißt ist, so daß ein einstückiges Doppelkontaktelement resultiert. Der Türkontakt kann somit durch Austausch vorliegendeer Kontaktelemente gegen dieses Doppelkontaktelemente einfach umgerüstet werden. Das Überbrückungselement kann auch mit einem oder beiden der Ableitelemente bzw. dazugehörigen Kontaktelemente lösbar verbunden sein und durch geeignete Mittel wie z.B. Federelemente oder Formschlußmittel an die Kontaktelemente gedrückt werden. Nach der in Figur 3 dargestellten Anordnung können somit in dem Falle, daß lediglich zwei der Kontaktelemente an elektrische Leitungen angeschlossen sind (hier die beiden Kontaktelemente 16 a, 16 b der gegenüberliegenden Kontaktelementanordnungen) nur die zugeordneten Kabeldurchführungen 17a, 17b frei bzw. freigelegt sind, wobei ein Strom zwischen den beiden Kontaktelementen der beiden Kontaktelementanordnung über die an beiden Türen angeordneten Kontaktbrücken und das Überbrükkungsglied 15 fließen kann. Sämtliche Kontaktelemente des Türkontaktes liegen somit bei geschlossener Tür auf dem gleichen Potential.

### Bezugszeichenliste

- 1: Gehäuse
- 2, 3: Kontaktelementanordnung
- 4: Kontaktelement
- 5: Eintrittsöffnung
- 6: Druckplatten
- 7: Kontaktfläche
- 8: Feder
- 9: Ableitelement
- 10: Kabeldurchführung
- 11: Trennwand
- 12: Durchführung
- 13: Steg
- 14: Abdeckelement
- 15: Überbrückungsglied
- 16a, b: Kontaktelement
- 17a, b: Kabeldurchführung

## Patentansprüche

1. Türkontakt mit einem Gehäuse (1) und einer ersten in dem Gehäuse (1) angeordneten Kontaktelementanordnung (2) mit zumindest zwei Kontaktelementen (4), die durch eine einem ersten Türflügel zuordenbare externe Kontaktbrücke durch Schließung eines elektrischen Stromkreises überbrückbar sind, **dadurch gekennzeichnet, dass** in dem Gehäuse (1) zumindest eine weitere Kontaktelementanordnung (3) mit zumindest einem Paar von elektrischen Kontaktelementen (4) vorgesehen ist, die durch eine weitere externe Kontaktbrücke überbrückbar sind, welche einem weiteren Türflügel zuordenbar ist, und dass die beiden Kontaktelementanordnungen (2,3) derart angeordnet sind, dass sie von an verschiedenen Türflügeln einer mehrflügeligen Tür angeordneten Kontaktbrücken überbrückbar sind.

2. Türkontakt nach Anspruch 1, **dadurch gekennzeichnet, dass** die von den beiden externen Kontaktbrücken jeweils überbrückbaren Kontaktelementanordnungen (2,3) auf gegenüberliegenden Seiten des Gehäuses (1) angeordnet sind und durch aus einander entgegengesetzten Richtungen heranführbare Kontaktbrücken überbrückbar sind.

3. Türkontakt nach Anspruch 1 oder 2, **dadurch gekennzeichnet, dass** zumindest ein Kontaktelement (16a) der ersten Kontaktelementanordnung (2) mit einem Kontaktelement (16b) der weiteren Kontaktelementanordnung (3) elektrisch leitend verbindbar oder verbunden ist.

4. Türkontakt nach Anspruch 3, **dadurch gekennzeichnet, dass** den Kontaktelementen (4) jeweils elektrische Ableitelemente (9) zur Kontaktierung mit elektrischen Leitungen zugeordnet sind und dass zumindest je ein Ableitelement (9) der beiden Kontaktelementanordnungen (2, 3) stromführend miteinander verbindbar oder verbunden ist.

5. Türkontakt nach einem der Ansprüche 1 oder 2, **dadurch gekennzeichnet, dass** die beiden Kontaktelementanordnungen (2,3) in elektrisch voneinander abgekapselten Bereichen des Gehäuses (1) angeordnet sind.

6. Türkontakt nach einem der Ansprüche 1 bis 4, **dadurch gekennzeichnet, dass** auf dem Weg der angeordneten oder anordenbaren stromführenden Verbindung der gegenüberliegenden Kontaktelementanordnungen (2,3) Mittel (13) zur Verringerung von Luft- und/oder Kriechströmen vorgesehen sind.

7. Türkontakt nach einem der Ansprüche 1 bis 6, **dadurch gekennzeichnet, dass** Kontaktelemente (4) und/oder Ableitelemente (9) der beiden Kontaktelementanordnungen (2,3) in einem derart gewählten Abstand voneinander angeordnet sind, dass Kriech- und/oder Luftströme einer vorgegebenen Höhe nicht überschritten werden.

8. Türkontakt nach Anspruch 6 oder 7, **dadurch gekennzeichnet, dass** die Mittel zur Verminderung von Luft- und/oder Kriechströmen als eine durch ein elektrisch leitendes Überbrückungsglied (15) überbrückbare Trennwand (13) ausgebildet sind.

9. Türkontakt nach Anspruch 8, **dadurch gekennzeichnet, dass** die Trennwand (13) entfernbar abgebildet ist.

10. Türkontakt nach einem der Ansprüche 1 bis 9, **dadurch gekennzeichnet, dass** das Gehäuse (1) eine Kabeldurchführung (10) zur elektrischen Verbindung der Kontaktelemente (4) mit elektrischen Leitungen aufweist und dass die Kabeldurchführung (10) zumindest teilweise mit an einem Gehäusebereich (8) angeformten und entfernbaren Abdeckelementen (14) versehen ist.

11. Türkontakt nach einem der Ansprüche 1 bis 10, **dadurch gekennzeichnet, dass** eine einteilige Baugruppe bestehend aus einem Kontaktelement (4) der ersten Kontaktelementanordnung (2) mit einem Ableitelement (9), einem Kontaktelement (4) der weiteren Kontaktelementanordnung (3) mit einem Ableitelement (9) und einem die Ableitelemente (9) der ersten und der weiteren Kontaktelementanordnung verbindenden Überbrückungsglied (15) vorliegt.

12. Türkontakt nach einem der Ansprüche 1 bis 11, **dadurch gekennzeichnet, dass** zumindest ein Kontaktelement (4) als Kegelstumpffeder ausgebildet ist.

13. Tür mit Türkontakt nach einem der Ansprüche 1 bis 12.

## Claims

1. A door contact with a housing (1) and a first contact element arrangement (2) which is arranged in the housing (1) and has at least two contact elements (4) which are bridgeable by closing an electrical circuit by means of an external contact bridge which can be associated with a first door leaf, **characterised in that** at least one further contact element arrangement (3) is provided in the housing (1) and has at least one pair of electrical contact elements (4) which are bridgeable by a further external contact bridge which can be associated with a further door leaf, and **in that** the two contact element arrangements (2, 3) are arranged so that they are bridgeable by contact bridges arranged on different door leaves of a multileaf door.

2. A door contact according to claim 1, **characterised in that** the contact element arrangements (2, 3), which are in each case bridgeable by the two external contact bridges, are arranged on opposite sides of the housing (1) and are bridgeable by contact bridges which are advanceable from opposite directions.

3. A door contact according to claim 1 or 2, **characterised in that** at least one contact element (16a) of the first contact element arrangement (2) is connectable or connected to a contact element (16b) of the further contact element arrangement (3) in an electrically conductive manner.

4. A door contact according to claim 3, **characterised in that** respective electrical conducting elements (9) for contact with electrical lines are associated with the contact elements (4), and **in that** at least one conducting element (9) of each of the two contact element arrangements (2, 3) are connectable or connected to one another in a current-carrying manner.

5. A door contact according to either claim 1 or claim 2, **characterised in that** the two contact element arrangements (2, 3) are arranged in regions of the housing (1) that are electrically isolated from one another.

6. A door contact according to any one of claims 1 to 4, **characterised in that** means (13) for the reduction of air and/or creeping currents are provided on the path of the arranged or arrangeable current-carrying connection of the opposing contact element arrangements (2, 3).

7. A door contact according to any one of claims 1 to 6, **characterised in that** contact elements (4) and/or conducting elements (9) of the two contact element arrangements (2, 3) are arranged at a mutual distance which is selected so that creeping and/or air currents of a predetermined magnitude are not exceeded.

8. A door contact according to claim 6 or 7, **characterised in that** the means for the reduction of air and/or creeping currents are formed as a partition (13) which is bridgeable by an electrically conductive bridging member (15).

9. A door contact according to claim 8, **characterised in that** the partition (13) is removably formed.

10. A door contact according to any one of claims 1 to 9, **characterised in that** the housing (1) has a cable bushing (10) for the electrical connection of the contact elements (4) to electrical lines, and **in that** the cable bushing (10) is provided at least in part with removable covering parts (14) formed on a housing region (8).

11. A door contact according to any one of claims 1 to 10, **characterised in that** a one-piece subassembly is provided, comprising a contact element (4) of the first contact element arrangement (2) with a conducting element (9), a contact element (4) of the further contact element arrangement (3) with a conducting element (9), and a bridging member (15) connecting the conducting elements (9) of the first and the further contact element arrangement.

12. A door contact according to any one of claims 1 to 11, **characterised in that** at least one contact element (4) is formed as a truncated cone spring.

13. A door with a door contact according to any one of claims 1 to 12.

## Revendications

1. Contact pour porte avec un boîtier (1) et un premier ensemble d'éléments de contact (2) disposé dans le boîtier (1) avec au moins deux éléments de contact (4) qui peuvent être pontés par un pont de contact externe pouvant être associé à un premier battant de porte, selon un circuit électrique fermé, **caractérisé en ce que**, dans le boîtier (1), il est prévu au moins un autre ensemble d'éléments de contact (3) avec au moins une paire d'éléments de contact (4) électriques, qui peuvent être pontés par un autre pont de contact externe, lequel peut être associé à un autre battant de porte, et **en ce que** les deux ensembles d'éléments de contact (2, 3) sont disposés de telle sorte, qu'ils peuvent être pontés par des ponts de contact disposés au niveau des différents battants de porte d'une porte à plusieurs battants de porte.

2. Contact pour porte selon la revendication 1, **caractérisé en ce que** les deux ensembles d'éléments de contact (2, 3) pouvant être respectivement pontés par les deux ponts de contact externes, sont disposés sur les côtés opposés du boîtier (1) et qu'ils peuvent être pontés par des ponts de contact pouvant être approchés à partir de directions opposées.

3. Contact pour porte selon la revendication 1 ou 2, **caractérisé en ce qu'**au moins un élément de contact (16a) du premier ensemble d'éléments de contact (2) est relié ou peut être relié électriquement à un élément de contact (16b) de l'autre ensemble d'éléments de contact (3).

4. Contact pour porte selon la revendication 3, **caractérisé en ce que** des éléments de dérivation (9) électriques sont respectivement associés aux éléments de contact (4) pour mise en contact avec des lignes électriques et **en ce qu'**au moins un élément de dérivation (9) des deux ensembles d'éléments de contact (2, 3) sont reliés ou peuvent être reliés électriquement ensemble.

5. Contact pour porte selon l'une quelconque des revendications 1 ou 2, **caractérisé en ce que** les deux ensembles d'éléments de contact (2, 3) sont disposés dans des zones mutuellement isolées électriquement du boîtier (1).

6. Contact pour porte selon l'une quelconque des revendications 1 à 4, **caractérisé en ce qu'**il est prévu sur le parcours de la liaison étant ou pouvant être conductrice des ensembles d'éléments de contact (2, 3) opposés, des moyens (13) pour réduire des passages d'air et/ou courants de fuite.

7. Contact pour porte selon l'une quelconque des revendications 1 à 6, **caractérisé en ce que** des éléments de contact (4) et/ou éléments de dérivation (9) des deux ensembles d'éléments de contact (2, 3) sont mutuellement disposés à un intervalle choisi de telle sorte que des passages d'air et/ou courants de fuite d'une hauteur prédéfinie ne sont pas dépassés.

8. Contact pour porte selon la revendication 6 ou 7, **caractérisé en ce que** les moyens pour réduire des passages d'air et/ou courants de fuite sont réalisés en tant que paroi de séparation (13) pouvant être pontée par un organe de pontage (15) électriquement conducteur.

9. Contact pour porte selon la revendication 8, **caractérisé en ce que** la paroi de séparation (13) peut être montée de manière amovible.

10. Contact pour porte selon l'une quelconque des revendications 1 à 9, **caractérisé en ce que** le boîtier (1) présente un passage de câbles (10) pour la liaison électrique des éléments de contact (4) avec des lignes électriques et **en ce que** le passage de câbles (10) est muni au moins partiellement d'éléments de protection (14) amovibles et rapportés sur une zone du boîtier (8).

11. Contact pour porte selon l'une quelconque des revendications 1 à 10, **caractérisé en ce qu'**un ensemble monobloc composé d'un élément de contact (4) du premier ensemble d'éléments de contact (2) est présent avec un élément de dérivation (9), un élément de contact (4) de l'autre ensemble d'éléments de contact (3) avec un élément de dérivation (9) et un organe de pontage (15) reliant les éléments de dérivation (9) du premier et de l'autre ensembles d'éléments de contact.

12. Contact pour porte selon l'une quelconque des revendications 1 à 11, **caractérisé en ce qu'**au moins un élément de contact (4) est réalisé en tant que ressort conique.

13. Porte avec contact pour porte selon l'une quelconque des revendications 1 à 12.
